# EUROPÄISCHE PATENTSCHRIFT

(11) **EP 4 321 719 B1**
(45) Veröffentlichungstag und Bekanntmachung des Hinweises auf die Patenterteilung: **20.11.2024**
(21) Anmeldenummer: 23186696.3
(22) Anmeldetag: 20.07.2023
(51) Int. Cl.: E05F 15/72

(54) **AUTOMATISCHER ANTRIEB FÜR EINEN FLÜGEL EINER TÜR**
AUTOMATIC DRIVE FOR A WING OF A DOOR
ENTRAÎNEMENT AUTOMATIQUE POUR UN BATTANT DE PORTE

(30) Priorität: 10.08.2022 DE 102022208318
(43) Veröffentlichungstag der Anmeldung: 14.02.2024
(73) Patentinhaber: GEZE GmbH, 71229 Leonberg (DE)
(72) Erfinder: Oberberger, René, 71272 Renningen (DE)
(74) Vertreter: Witte, Weller & Partner Patentanwälte mbB

(56) Entgegenhaltungen:
- EP-A2- 0 947 658
- CN-A- 112 983 225
- DE-A1- 4 244 012
- DE-U1- 7 612 548
- KR-B1- 100 943 653

## Beschreibung

Die vorliegende Erfindung betrifft einen automatischen Antrieb für einen Flügel einer Tür, insbesondere für einen Flügel einer Brandschutztür.

Automatische Antriebe für einen Flügel einer Tür umfassen herkömmlich einen Elektromotor, welcher zumindest zum Antreiben, insbesondere zum Öffnen und/oder Schließen, des Flügels der Tür vorgesehen und ausgebildet ist, sowie eine Steuerung zur Ansteuerung des Elektromotors. Zur Versorgung des besagten Elektromotors mit elektrischer Energie umfasst ein entsprechender automatischer Antrieb oft ferner einen Akkumulator. Dabei gibt es Ausgestaltungen, in welchen der Akkumulator die einzige elektrische Energiequelle für den Elektromotor ist, und Ausgestaltungen, in welchen der Akkumulator lediglich als elektrische Energiequelle für den Elektromotor wirken soll, wenn eine netzseitige Stromversorgung unterbrochen ist. Im Brandfall weisen solche Akkumulatoren jedoch regelmäßig ein nicht zu unterschätzendes Gefährdungspotential auf. Insbesondere können solche Akkumulatoren brandfördernd wirken und sogar explodieren und/oder verbrennen, wenn sie kritische Temperaturen erreichen.

Die Druckschrift DE 76 12 548 U1 betrifft eine Vorrichtung zum Öffnen und Schlie-βen von Be- und Entlüftern.

Die Druckschrift DE 42 44 012 A1 betrifft ein Hubdach mit einem Rahmen und wenigstens einer am Rahmen schwenkbar befestigten Lüftungsklappe und einer Antriebseinheit für die Lüftungsklappe, wobei die Antriebseinheit als Gleichstrommotor ausgebildet ist und über ein Netzteil an eine Spannungsversorgung angeschlossen ist, wobei die Antriebseinheit über eine Umschalteinrichtung mit einem ebenfalls an das Netzteil angeschlossenen Akkumulator verbindbar ist und die Umschalteinrichtung bei Störung der Spannungsversorgung die Antriebseinheit mit dem Akkumulator verbindet.

Die Druckschrift KR 100 943 653 B1 betrifft ein Schaltgerät für einen Türschließer.

Die Druckschrift CN 112 983 225 A betrifft eine Brandschutztür.

Die Druckschrift EP 0 947 658 A2 betrifft einen Antrieb für eine Tür.

Vor diesem Hintergrund ist es ist eine Aufgabe der vorliegenden Erfindung, einen automatischen Antrieb mit einem Akkumulator bereitzustellen, bei welchem dieses Gefahrenpotential gebannt oder zumindest erheblich reduziert ist.

Diese Aufgabe wird durch einen automatischen Antrieb mit den Merkmalen des unabhängigen Anspruchs 1 und durch einen automatischen Antrieb mit den Merkmalen des unabhängigen Anspruchs 3 gelöst. Vorteilhafte Weiterbildungen sind den abhängigen Ansprüchen zu entnehmen.

Erfindungsgemäß umfasst ein automatischer Antrieb für einen Flügel einer Tür, insbesondere einer Brandschutztür, neben den bereits oben genannten Komponenten einen Temperatursensor zur Messung einer Temperatur und zur Ausgabe eines entsprechenden Temperatursignals. Die vorgesehene Steuerung ist mit dem Temperatursensor verbunden und dazu ausgebildet, das Temperatursignal des Temperatursensors zu empfangen und auszuwerten. Die Steuerung ist ferner dazu ausgebildet, den Akkumulator über einen Lastwiderstand zumindest teilweise zu entladen, wenn bzw. sobald die gemessene Temperatur einen vorbestimmten Grenzwert erreicht oder übersteigt, oder wenn die gemessene Temperatur einen vorbestimmten Grenzwert über einen vorbestimmten Zeitraum hinweg übersteigt.

Durch die Entladung des Akkumulators bei steigenden Temperaturen kann das von dem Akkumulator ausgehende Gefährdungspotential erheblich reduziert werden. Insbesondere kann zumindest das von der in dem Akkumulator gespeicherten elektrischen Energie ausgehende Gefährdungspotential reduziert oder gar beseitigt werden. Dabei umfasst die Formulierung "über einen vorbestimmten Zeitraum hinweg" sowohl die Variante, in welcher dieser Zeitraum ein zusammenhängender bzw. kontinuierlicher Zeitraum ist, als auch die Variante, in welcher sich dieser Zeitraum durch voneinander getrennte, separate Zeitspannen zusammensetzt.

Bevorzugt ist der Akkumulator ein Lithium-Ionen-Akkumulator.

Derartige Akkumulatoren sind wohlbekannt und vergleichsweise günstig zu beziehen.

In einem ersten Aspekt der Erfindung umfasst der erfindungsgemäße automatische Antrieb gegenüber bekannten automatischen Antrieben ferner wenigstens einen als Lastwiderstand wirkenden Leistungswiderstand. Dieser Entladewiderstand kann zur Entladung des Akkumulators mit diesem gekoppelt werden. Dabei wird in dem Akkumulator gespeicherte elektrische Energie durch den Entladewiderstand in Wärme umgewandelt. Ein solcher Entladewiderstand kann relativ einfach in einen herkömmlichen automatischen Antrieb eingebunden werden, um so den automatischen Antrieb um den erfindungsgemäßen Lastwiderstand nachzurüsten.

In einem zweiten Aspekt der Erfindung umfasst der Lastwiderstand den ohnehin vorgesehenen Elektromotor.

Dabei kann der Elektromotor entweder anstatt des oben beschriebenen Entladewiderstandes oder mit diesem zusammen als Komponente des Lastwiderstandes wirken. Durch die Nutzung des Elektromotors zur Entladung des Akkumulators kann im kombinierten Fall die Entladeleistung des oder der ferner vorgesehenen Entladewiderstände ergänzt werden. Alternativ dazu kann die Nutzung des Elektromotors als Komponente des Lastwiderstandes auch die Notwendigkeit des Vorsehens separater Entladewiderstände zur Entladung des Akkumulators beseitigen.

Erfindungsgemäß ist die Steuerung ferner dazu ausgebildet, den Elektromotor zur Entladung des Akkumulators derart anzusteuern, dass der sich nach einer Schließbewegung in einer Schließstellung befindliche Flügel weiter in Schließrichtung angetrieben wird.

Eine derartige Ausgestaltung ist vergleichsweise einfach umzusetzen, um die erfindungsgemäße Entladung zu erreichen.

Ferner bevorzugt ist die Steuerung dazu ausgebildet, den Elektromotor zur Entladung des Akkumulators oberhalb seiner Nennleistung, insbesondere mit dem Zweifachen, bevorzugt mit dem Dreifachen, seiner Nennleistung, zu betreiben. Damit ist es möglich die Geschwindigkeit der Entladung des Akkumulators erheblich zu erhöhen.

Weiter bevorzugt ist der Lastwiderstand derart ausgebildet, dass durch diesen eine Entladeleistung von mindestens 200 Watt, insbesondere von mindestens 300 Watt, abführbar ist.

Mit derartigen Entladeleistungen kann eine besonders schnelle Entladung des vorgesehenen Akkumulators erreicht werden.

Bevorzugt weist der automatische Antrieb wenigstens eine Wärmeableitvorrichtung auf, welche dazu ausgebildet ist, Wärme abzuleiten, welche durch das Entladen des Akkumulators entsteht. Insbesondere umfasst die besagte Wärmeableitvorrichtung einen Lüfter. Alternativ oder ergänzend dazu kann die Wärmeableitvorrichtung auch eine Kühlrippenstruktur umfassen.

Dies ermöglicht es eine zusätzliche Erwärmung der Komponenten des automatischen Türantriebs durch die Entladung des Akkumulators zu reduzieren bzw. zu unterdrücken.

Bevorzugt liegt der vorbestimmte Grenzwert für die gemessene Temperatur bei mindestens 55°C, insbesondere bei mindestens 70°C, insbesondere bei mindestens 80°C.

Durch einen entsprechend niedrig gewählten Grenzwert kann eine rechtzeitig frühzeitige Entladung des Akkumulators erfolgen. Dabei führt die durch die Entladung des Akkumulators zusätzlich entstehende Wärme noch nicht zu einer bereits kritischen Erwärmung der Komponenten des automatischen Antriebs.

Bevorzugt ist der Temperatursensor dazu ausgebildet, die Temperatur wenigstens einer Komponente der Tür, insbesondere des Flügels, und/oder wenigstens einer Komponente des automatischen Antriebs, insbesondere des Akkumulators, zu messen. Alternativ dazu kann der Türsensor auch dazu ausgebildet sein, die Temperatur eines bestimmten Bereichs in der Umgebung des automatischen Antriebs bzw. der Tür zu messen.

Diese Varianten stellen besonders zweckdienliche Ausgestaltungen für den Temperatursensor dar.

Bevorzugt umfasst der automatische Antrieb ein Gehäuse, welches eine Antriebsmechanik des automatischen Antriebs, insbesondere einen Schließerkolben und/oder eine Schließerfeder, umgibt. Dabei ist der Temperatursensor an und/oder in dem besagten Gehäuse vorgesehen.

Eine derartige Ausgestaltung ist besonders kompakt und zugleich zweckdienlich.

Bevorzugt ist die Steuerung dazu ausgebildet, den Akkumulator vollständig oder lediglich bis auf ein vorbestimmtes Niveau zu entladen. Insbesondere ist die Steuerung dabei dazu ausgebildet, keine Tiefenentladung des Akkumulators zu bewirken.

Eine vollständige Entladung ermöglicht das vollständige Beseitigen des von der gespeicherten elektrischen Energie ausgehenden Gefährdungspotentials. Eine lediglich teilweise Entladung und insbesondere die Vermeidung einer Tiefenentladung reduziert das Gefährdungspotential durch gespeicherte elektrische Energie, ermöglicht jedoch eine einfache Wiederinbetriebnahme des automatischen Antriebs, beispielsweise nach einem Fehlalarm bzw. nach einer Fehlauslösung der Entladung, oder nach der Löschung des Brandes ohne wesentliche Beschädigung des automatischen Türantriebs.

Bevorzugt sind der Lastwiderstand und die Steuerung derart ausgebildet, dass die Entladung des Akkumulators innerhalb von höchstens 15 Minuten, insbesondere innerhalb von höchstens 10 Minuten, und bevorzugt innerhalb von höchstens 5 Minuten, erfolgt.

Diese Zeiträume wurden als besonders vorteilhaft zur Umsetzung des Erfindungsgedankens erkannt. Durch eine entsprechend schnelle Entladung kann eine rechtzeitige Entladung des Akkumulators erreicht werden. Dabei kann der Steuerung eine konkret zur Entladung vorgesehene Zeit vorgegeben sein. Insbesondere ist die Steuerung dann bevorzugt in der Lage, den aktuellen Ladestand des Akkumulators zu ermitteln und den Entladeprozess derart zu steuern, dass die Entladung genau innerhalb der zur Entladung vorgesehenen Zeit erfolgt. Dies ermöglicht es, eine unnötige Erwärmung der Komponenten des automatischen Antriebs und/oder unnötige Schäden an den Komponenten des automatischen Antriebs durch unnötig schnelles Entladen des Akkumulators zu vermeiden.

Bevorzugt ist der automatische Antrieb dazu ausgebildet, den Flügel nach Öffnen in seiner Offenstellung zu halten, und lediglich bei Erkennung eines Brandfalls eine Schließbewegung des Flügels zu bewirken.

Eine derartige Ausgestaltung stellt eine bevorzugte Ausgestaltung dar, in welcher der Erfindungsgedanke besonders vorteilhaft erscheint.

Alternativ ist der automatische Antrieb dazu ausgebildet, bei entsprechender Betätigung den Flügel aus seiner Schließstellung in seine Offenstellung und anschließend in die Schließstellung zurückzubewegen.

Eine derartige Ausgestaltung stellt eine alternative bevorzugte Ausgestaltung dar, in welcher der Erfindungsgedanke besonders vorteilhaft erscheint.

Die Erfindung wird nachfolgend beispielhaft unter Bezugnahme auf die beiliegenden Zeichnungen beschrieben. Es zeigt,
- FIG. 1: schematisch den Aufbau eines beispielhaften erfindungsgemäßen automatischen Türantriebs; und
- FIG. 2: schematisch die Funktion des in FIG. 1 dargestellten automatischen Türantriebs.

Wie in FIG. 1 schematisch gezeigt ist, ist ein erfindungsgemäßer automatischer Antrieb 1 für einen Flügel 3 einer Tür 5, insbesondere einer Brandschutztür, vorgesehen.

Der Flügel 3 kann zwischen einer Schließstellung und einer Offenstallung bewegt werden, wie dies durch den Doppelpfeil angezeigt wird. Der automatische Antrieb 1 umfasst zumindest einen Elektromotor 7, einen Akkumulator 9, einen Temperatursensor 11 und eine Steuerung 13. Der Elektromotor 7 dient zum Antreiben, insbesondere zumindest zum Öffnen bzw. Offenhalten, des Flügels 3 der Tür 5. Der Akkumulator 9 dient zur Versorgung des Elektromotors 7 mit elektrischer Energie. Der Temperatursensor 11 dient zur Messung einer Temperatur und zur Ausgabe eines entsprechenden Temperatursignals. Die Steuerung 13 dient zur Ansteuerung des Elektromotors 7 und ist mit dem Temperatursensor 11 verbunden bzw. gekoppelt, um das Temperatursignal von dem Temperatursensor 11 zu empfangen und auszuwerten.

Ferner ist die Steuerung 13 dazu ausgebildet, den Akkumulator 9 über einen Lastwiderstand zu entladen, zumindest teilweise. Dies geschieht erfindungsgemäß unmittelbar, sobald die gemessene Temperatur einen vorbestimmten Grenzwert erreicht oder übersteigt, oder wenn die gemessene Temperatur einen vorbestimmten Grenzwert über einen vorbestimmten Zeitraum hinweg übersteigt. Der vorbestimmte Zeitraum kann beispielsweise mindestens 10 Sekunden, mindestens eine Minute oder gar 5 bis 10 Minuten betragen. Dabei kann die Steuerung 13 auch dazu ausgebildet sein, vergleichsweise nahe beieinander liegende separate Zeitspannen, in welchen die vorbestimmte Temperatur überstiegen wird, aufzusummieren und mit dem vorbestimmten Zeitraum zu vergleichen. Auch könnte die Steuerung 13 dazu ausgebildet sein, in bestimmten zeitlichen Intervallen die gemessene Temperatur mit dem vorbestimmten Grenzwert abzugleichen und anhand dieses Auswertungsergebnisses die Entladung des Akkumulators 9 zu steuern. Ein entsprechender Temperaturabgleich muss also nicht zwangsläufig kontinuierlich erfolgen, um den zeitlichen Temperaturverlauf zu verfolgen bzw. zu überwachen.

Dabei kann der Lastwiderstand wenigstens einen separat vorgesehenen Leistungswiderstand (nicht gezeigt) und/oder den Elektromotor 7 selbst umfassen. Bevorzugt ist der Lastwiderstand dabei derart ausgebildet, dass durch diesen eine Entladeleistung von mindestens 200 Watt und insbesondere von mindestens 300 Watt, abführbar ist. Der Lastwiderstand und die Steuerung 13 sind insbesondere derart ausgebildet, dass die vorgesehene Entladung des Akkumulators 9 innerhalb von höchstens 15 Minuten, oder gar höchstens 10 Minuten oder 5 Minuten erfolgt bzw. erfolgen kann.

Ist beispielsweise ein 3Ah Akkumulator vorgesehen, welcher innerhalb von 6 Minuten entladen werden soll, ist ein Entladestrom von 30A notwendig. Reichen auch 12 Minuten zur Entladung, ist ein Entladestrom von 15A notwendig. Bei einer Spannung von angenommen 24V bedeutet dies, dass der Lastwiderstand eine Entladeleistung von 360 Watt ermöglichen muss. Um dabei ein Überhitzen der Komponenten des automatischen Antriebs 1, insbesondere des Akkumulators 9, zu vermeiden, kann wenigstens eine Wärmeableitvorrichtung, wie beispielsweise ein Lüfter (nicht gezeigt) und/oder eine Kühlrippenstruktur (nicht gezeigt) vorgesehen werden.

Wenn der Elektromotor 7 zur Entladung des Akkumulators 9 eingesetzt werden soll, wird dieser durch die Steuerung 13 insbesondere derart angetrieben, dass er den Flügel 3, welcher sich bereits in seiner Schließstellung befindet, in dessen Schließrichtung antriebt. Dabei kann die Steuerung 13 den Elektromotor 7 zur Beschleunigung des Entladevorgangs oberhalb dessen Nennleistung, insbesondere mit dem zwei- oder dreifachen dessen Nennleistung betreiben. Hat der Elektromotor 7 beispielsweise eine Nennleistung von 100 Watt, kann dieser zumindest kurzzeitig zur schnellen Entladung des Akkumulators 9 mit 300 Watt betrieben werden.

Bei dem verwendeten Akkumulator 9 handelt es sich beispielsweise um einen Lithium-Ionen-Akkumulator. Der vorbestimmte Grenzwert für die Temperatur, bei welcher die Entladung des Akkumulators 9 vorgenommen wird, kann beispielsweise bei mindestens 55°C, mindestens 70°C oder gar bei mindestens 80°C liegen. Der Temperatursensor 11 kann insbesondere dazu ausgebildet sein, die Temperatur wenigstens einer Komponente der Tür 5, insbesondere des Flügels 3, oder wenigstens einer Komponente des automatischen Antriebs 1, insbesondere des Akkumulators 9, zu messen. Hierfür kann dieser insbesondere an oder gar in einem Gehäuse 15 des automatischen Antriebs 1 vorgesehen sein. Durch die erfindungsgemäße Entladung kann entweder eine vollständige oder lediglich eine teilweise Entladung des Akkumulators 9 erfolgen. Insbesondere kann vorgesehen sein, dass es nicht zu einer Tiefenentladung des Akkumulators 9 kommt.

Die erfindungsgemäße Entladung des Akkumulators 9 kann dabei sowohl bei automatischen Antrieben 1, welche den Flügel 3 nach Öffnen offenhalten und lediglich im Brandfall schließen, als auch bei automatischen Antrieben 1, welche bei entsprechender Betätigung den Flügel 3 aus seiner Schließstellung in seine Offenstellung und anschließend in die Schließstellung zurückbewegen, eingesetzt werden.

Im Folgenden wird unter Bezug auf FIG. 2 ein nicht-einschränkender beispielhafter Betrieb des in FIG. 1 gezeigten automatischen Antriebs 1 beschrieben.

Sobald der automatische Antrieb 1 einen Brand detektiert, beispielsweise über einen Rauchsensor (nicht gezeigt) oder über eine mit der Steuerung 13 gekoppelten Signalleitung (nicht gezeigt), wird die Tür 5 geschlossen. Die Tür 5 kann sich jedoch auch bereits bei der Detektion des Brandes im Schließzustand befinden.

Durch das Feuer steigt die Temperatur im Bereich des automatischen Antriebs 1, bis die durch den Temperatursensor 11 gemessene Temperatur den vorbestimmten Grenzwert erreicht oder übersteigt. In Reaktion hierauf meldet der Temperatursensor 11 die kritische Temperatur an die Steuerung. Sobald die gemessene Temperatur den besagten Grenzwert erreicht bzw. übersteigt, oder wenn die gemessene Temperatur den besagten Grenzwert über einen vorbestimmten Zeitraum hinweg übersteigt, aktiviert die Steuerung 13 die definierte Entladung des vorgesehenen Akkumulators 9. Hierfür wird der Elektromotor 7 weiter in Schließrichtung des Flügels 3 angetrieben. Alternativ oder ergänzend dazu kann ein nicht gezeigter Leistungswiderstand mit dem Akkumulator 9 gekoppelt werden, um die in dem Akkumulator 9 gespeicherte elektrische Energie zumindest teilweise in Wärme umzuwandeln. Diese Wärme wird dann insbesondere durch die oben angesprochene Wärmeableitvorrichtung, beispielsweise über eine Kühlrippenstruktur und/oder einen Lüfter, abgeleitet.

Somit wird vermieden, dass ein geladener Akkumulator 9 des automatischen Antriebs 1 Feuer fängt und sich hieraus ein erhebliches Gefährdungspotential sowohl für Zivilisten als auch für Rettungskräfte ergibt.

Abschließend sei darauf hingewiesen, dass einem Fachmann im Lichte der obigen Beschreibung der Ausführungsbeispiele ohne weiteres eine Vielzahl von Kombinationen und Modifikationen dieser in den Sinn kommen. Insbesondere kann der automatische Antrieb 1 neben den oben beschriebenen Komponenten noch weitere Komponenten, wie beispielsweise eine Schließfeder, ein Getriebe und/oder eine hydraulische Dämpfung, umfassen, falls dies gewünscht oder notwendig ist. Auch wenn solche Ausgestaltungen vorliegend nicht explizit beschrieben werden, sind diese von dem Schutzumfang der beiliegenden Ansprüche umfasst.

### Bezugszeichenliste

- 1: automatischer Antrieb
- 3: Flügel
- 5: Tür
- 7: Elektromotor
- 9: Akkumulator
- 11: Temperatursensor
- 13: Steuerung
- 15: Gehäuse

## Patentansprüche

1. Automatischer Antrieb (1) für einen Flügel (3) einer Tür (5), insbesondere einer Brandschutztür, wobei der automatische Antrieb (1) umfasst:
einen Elektromotor (7) zum Antreiben, insbesondere zum Öffnen und/oder Schließen, des Flügels (3),
einen Akkumulator (9), um den Elektromotor (7) mit elektrischer Energie zu versorgen,
einen Temperatursensor (11) zur Messung einer Temperatur und zur Ausgabe eines entsprechenden Temperatursignals, und
eine Steuerung (13) zur Ansteuerung des Elektromotors (7),
wobei die Steuerung (13) mit dem Temperatursensor (11) verbunden ist und dazu ausgebildet ist, das Temperatursignal des Temperatursensors (11) zu empfangen und auszuwerten,
wobei die Steuerung (13) ferner dazu ausgebildet ist, den Akkumulator (9) über einen Lastwiderstand zumindest teilweise zu entladen,
wenn die gemessene Temperatur einen vorbestimmten Grenzwert erreicht oder übersteigt, oder
wenn die gemessene Temperatur den vorbestimmten Grenzwert über einen vorbestimmten Zeitraum hinweg übersteigt,
wobei der Lastwiderstand den Elektromotor (7) umfasst, und
**dadurch gekennzeichnet, dass**
die Steuerung (13) dazu ausgebildet ist, den Elektromotor (7) zur Entladung des Akkumulators (9) derart anzusteuern, dass der sich nach einer Schließbewegung in einer Schließstellung befindliche Flügel (3) weiter in Schließrichtung angetrieben wird.

2. Automatischer Antrieb (1) nach Anspruch 1,
wobei der Akkumulator (9) ein Lithium-Ionen-Akkumulator ist.

3. Automatischer Antrieb (1) für einen Flügel (3) einer Tür (5), insbesondere einer Brandschutztür, wobei der automatische Antrieb (1) umfasst:
einen Elektromotor (7) zum Antreiben, insbesondere zum Öffnen und/oder Schließen, des Flügels (3),
einen Akkumulator (9), um den Elektromotor (7) mit elektrischer Energie zu versorgen,
einen Temperatursensor (11) zur Messung einer Temperatur und zur Ausgabe eines entsprechenden Temperatursignals, und
eine Steuerung (13) zur Ansteuerung des Elektromotors (7),
wobei die Steuerung (13) mit dem Temperatursensor (11) verbunden ist und dazu ausgebildet ist, das Temperatursignal des Temperatursensors (11) zu empfangen und auszuwerten,
wobei die Steuerung (13) ferner dazu ausgebildet ist, den Akkumulator (9) über einen Lastwiderstand zumindest teilweise zu entladen,
wenn die gemessene Temperatur einen vorbestimmten Grenzwert erreicht oder übersteigt, oder
wenn die gemessene Temperatur den vorbestimmten Grenzwert über einen vorbestimmten Zeitraum hinweg übersteigt, und
**dadurch gekennzeichnet, dass**
der Lastwiderstand wenigstens einen Leistungswiderstand umfasst.

4. Automatischer Antrieb (1) nach Anspruch 3,
wobei der Lastwiderstand den Elektromotor (7) umfasst.

5. Automatischer Antrieb (1) nach Anspruch 4,
wobei die Steuerung (13) dazu ausgebildet ist, den Elektromotor (7) zur Entladung des Akkumulators (9) derart anzusteuern, dass der sich nach einer Schließbewegung in einer Schließstellung befindliche Flügel (3) weiter in Schließrichtung angetrieben wird.

6. Automatischer Antrieb (1) nach einem der Ansprüche 1, 2, 4 oder 5,
wobei die Steuerung (13) dazu ausgebildet ist, den Elektromotor (7) zur Entladung des Akkumulators (9) oberhalb seiner Nennleistung, insbesondere mit dem Zweifachen, bevorzugt mit dem Dreifachen, seiner Nennleistung, zu betreiben.

7. Automatischer Antrieb (1) nach einem der vorhergehenden Ansprüche, wobei der Lastwiderstand derart ausgebildet ist, dass durch diesen eine Entladeleistung von mindestens 200 Watt, insbesondere von mindestens 300 Watt, abführbar ist.

8. Automatischer Antrieb (1) nach einem der vorhergehenden Ansprüche, wobei der automatische Antrieb (1) wenigstens eine Wärmeableitvorrichtung, insbesondere einen Lüfter, aufweist, welche dazu ausgebildet ist, Wärme abzuleiten, welche durch das Entladen des Akkumulators (9) entsteht.

9. Automatischer Antrieb (1) nach einem der vorhergehenden Ansprüche, wobei der vorbestimmte Grenzwert für die gemessene Temperatur bei mindestens 55°C, insbesondere bei mindestens 70°C, insbesondere bei mindestens 80°C, liegt.

10. Automatischer Antrieb (1) nach einem der vorhergehenden Ansprüche, wobei der Temperatursensor (11) dazu ausgebildet ist, die Temperatur wenigstens einer Komponente der Tür (5), insbesondere des Flügels (3), und/oder wenigstens einer Komponente des automatischen Antriebs (1), insbesondere des Akkumulators (9), zu messen.

11. Automatischer Antrieb (1) nach einem der vorhergehenden Ansprüche, wobei der automatische Antrieb (1) ein Gehäuse (15) umfasst, welches eine Antriebsmechanik des automatischen Antriebs (1), insbesondere einen Schließerkolben und/oder eine Schließerfeder, umgibt, und wobei der Temperatursensor (11) an und/oder in dem besagten Gehäuse (15) vorgesehen ist.

12. Automatischer Antrieb (1) nach einem der vorhergehenden Ansprüche, wobei die Steuerung (13) dazu ausgebildet ist, den Akkumulator (9) vollständig oder lediglich bis auf ein vorbestimmtes Niveau zu entladen, und insbesondere keine Tiefenentladung des Akkumulators (9) zu bewirken.

13. Automatischer Antrieb (1) nach einem der vorhergehenden Ansprüche, wobei der Lastwiderstand und die Steuerung (13) derart ausgebildet sind, dass die Entladung des Akkumulators (9) innerhalb von höchstens 15 Minuten, insbesondere innerhalb von höchstens 10 Minuten, und bevorzugt innerhalb von höchstens 5 Minuten, erfolgt.

14. Automatischer Antrieb (1) nach einem der vorhergehenden Ansprüche, wobei der automatische Antrieb dazu ausgebildet ist, den Flügel (3) nach Öffnen in seiner Offenstellung zu halten, und lediglich bei Erkennung eines Brandfalls eine Schließbewegung des Flügels (3) zu bewirken.

15. Automatischer Antrieb (1) nach einem der vorhergehenden Ansprüche 1 bis 10,
wobei der automatische Antrieb (1) dazu ausgebildet ist, bei entsprechender Betätigung den Flügel (3) aus seiner Schließstellung in seine Offenstellung und anschließend in die Schließstellung zurückzubewegen.

## Claims

1. Automatic drive (1) for a leaf (3) of a door (5), in particular a fire door, wherein the automatic drive (1) comprises:
an electric motor (7) for driving, in particular for opening and/or closing, the leaf (3),
a storage battery (9) for supplying electrical energy to the electric motor (7),
a temperature sensor (11) for measuring a temperature and for outputting a corresponding temperature signal, and
a controller (13) for controlling the electric motor (7),
wherein the controller (13) is connected to the temperature sensor (11) and is configured to receive and to evaluate the temperature signal of the temperature sensor (11),
wherein the controller (13) is furthermore configured to at least partially discharge the storage battery (9) via a load resistor
if the measured temperature reaches or exceeds a predetermined limit value, or
if the measured temperature exceeds the predetermined limit value over a predetermined period of time,
wherein the load resistor comprises the electric motor (7), and
**characterized in that**
the controller (13) is configured to control the electric motor (7) for discharge of the storage battery (9) in such a way that the leaf (3), in a closed position after a closing movement, is driven further in the closing direction.

2. Automatic drive (1) according to Claim 1,
wherein the storage battery (9) is a lithium-ion storage battery.

3. Automatic drive (1) for a leaf (3) of a door (5), in particular a fire door, wherein the automatic drive (1) comprises:
an electric motor (7) for driving, in particular for opening and/or closing, the leaf (3),
a storage battery (9) for supplying electrical energy to the electric motor (7),
a temperature sensor (11) for measuring a temperature and for outputting a corresponding temperature signal, and
a controller (13) for controlling the electric motor (7),
wherein the controller (13) is connected to the temperature sensor (11) and is configured to receive and to evaluate the temperature signal of the temperature sensor (11),
wherein the controller (13) is furthermore configured to at least partially discharge the storage battery (9) via a load resistor
if the measured temperature reaches or exceeds a predetermined limit value, or
if the measured temperature exceeds the predetermined limit value over a predetermined period of time, and
**characterized in that**
the load resistor comprises at least one power resistor.

4. Automatic drive (1) according to Claim 3,
wherein the load resistor comprises the electric motor (7).

5. Automatic drive (1) according to Claim 4,
wherein the controller (13) is configured to control the electric motor (7) for discharge of the storage battery (9) in such a way that the leaf (3), in a closed position after a closing movement, is driven further in the closing direction.

6. Automatic drive (1) according to one of Claims 1, 2, 4 and 5,
wherein the controller (13) is configured to operate the electric motor (7) for discharge of the storage battery (9) above its rated power, in particular at twice, preferably at three times, its rated power.

7. Automatic drive (1) according to one of the preceding claims,
wherein the load resistor is configured in such a way that a discharge power of at least 200 watts, in particular of at least 300 watts, is able to be dissipated thereby.

8. Automatic drive (1) according to one of the preceding claims,
wherein the automatic drive (1) has at least one heat-removal device, in particular a fan, which is configured to remove heat generated by the discharge of the storage battery (9).

9. Automatic drive (1) according to one of the preceding claims,
wherein the predetermined limit value for the measured temperature is at least 55°C, in particular at least 70°C, in particular at least 80°C.

10. Automatic drive (1) according to one of the preceding claims,
wherein the temperature sensor (11) is configured to measure the temperature of at least one component of the door (5), in particular the leaf (3), and/or of at least one component of the automatic drive (1), in particular the storage battery (9).

11. Automatic drive (1) according to one of the preceding claims,
wherein the automatic drive (1) comprises a housing (15) which surrounds a drive mechanism of the automatic drive (1), in particular a closer piston and/or a closer spring, and wherein the temperature sensor (11) is provided on and/or in said housing (15) .

12. Automatic drive (1) according to one of the preceding claims,
wherein the controller (13) is configured to discharge the storage battery (9) completely or only to a predetermined level, and in particular not to cause deep discharge of the storage battery (9).

13. Automatic drive (1) according to one of the preceding claims,
wherein the load resistor and the controller (13) are configured in such a way that the discharge of the storage battery (9) is realized within at most 15 minutes, in particular within at most 10 minutes, and preferably within at most 5 minutes.

14. Automatic drive (1) according to one of the preceding claims,
wherein the automatic drive is configured to hold the leaf (3) in its open position after it is opened, and to cause a closing movement of the leaf (3) only in the event of a fire being detected.

15. Automatic drive (1) according to one of preceding Claims 1 to 10,
wherein the automatic drive (1) is configured to move the leaf (3) from its closed position into its open position, and then back into its closed position, when correspondingly actuated.

## Revendications

1. Entraînement automatique (1) pour un vantail (3) d'une porte (5), notamment d'une porte coupe-feu, l'entraînement automatique (1) comprenant :
un moteur électrique (7) pour entraîner, notamment pour ouvrir et/ou fermer, le vantail (3),
un accumulateur (9) pour alimenter le moteur électrique (7) en énergie électrique,
un capteur de température (11) pour mesurer une température et émettre un signal de température correspondant, et
une commande (13) pour commander le moteur électrique (7),
la commande (13) étant reliée au capteur de température (11) et étant conçue pour recevoir et évaluer le signal de température du capteur de température (11),
la commande (13) étant en outre conçue pour décharger au moins partiellement l'accumulateur (9) via une résistance de charge,
lorsque la température mesurée atteint ou dépasse une valeur limite prédéterminée, ou
lorsque la température mesurée dépasse la valeur limite prédéterminée pendant une période de temps prédéterminée, la résistance de charge comprenant le moteur électrique (7), et
**caractérisé en ce que**
la commande (13) est conçue pour commander le moteur électrique (7) de façon à décharger l'accumulateur (9) de telle sorte que le vantail (3) se trouvant dans une position de fermeture après un mouvement de fermeture continue à être entraîné dans le sens de la fermeture.

2. Entraînement automatique (1) selon la revendication 1,
dans lequel l'accumulateur (9) est un accumulateur au lithium-ion.

3. Entraînement automatique (1) pour un vantail (3) d'une porte (5), notamment une porte coupe-feu, l'entraînement automatique (1) comprenant :
un moteur électrique (7) pour l'entraînement, notamment pour l'ouverture et/ou la fermeture, du vantail (3),
un accumulateur (9) pour alimenter le moteur électrique (7) en énergie électrique,
un capteur de température (11) pour mesurer une température et émettre un signal de température correspondant, et
une commande (13) pour commander le moteur électrique (7),
la commande (13) étant reliée au capteur de température (11) et étant conçue pour recevoir et évaluer le signal de température du capteur de température (11),
la commande (13) étant en outre conçue pour décharger au moins partiellement l'accumulateur (9) via une résistance de charge,
lorsque la température mesurée atteint ou dépasse une valeur limite prédéterminée, ou
lorsque la température mesurée dépasse la valeur limite prédéterminée pendant une période de temps prédéterminée, et
**caractérisé en ce que**
la résistance de charge comprend au moins une résistance de puissance.

4. Entraînement automatique (1) selon la revendication 3,
dans lequel la résistance de charge comprend le moteur électrique (7).

5. Entraînement automatique (1) selon la revendication 4,
dans lequel la commande (13) est conçue pour commander le moteur électrique (7) de façon à décharger l'accumulateur (9) de telle sorte que le vantail (3) se trouvant dans une position de fermeture après un mouvement de fermeture continue à être entraîné dans le sens de la fermeture.

6. Entraînement automatique (1) selon l'une des revendications 1, 2, 4 ou 5, dans lequel la commande (13) est conçue de façon à faire fonctionner le moteur électrique (7) pour décharger l'accumulateur (9) au-dessus de sa puissance nominale, en particulier à deux fois, de préférence à trois fois, sa puissance nominale.

7. Entraînement automatique (1) selon l'une des revendications précédentes, dans lequel la résistance de charge est conçue de telle sorte qu'une puissance de décharge d'au moins 200 watts, en particulier d'au moins 300 watts, soit apte à être dissipée par celle-ci.

8. Entraînement automatique (1) selon l'une des revendications précédentes, l'entraînement automatique (1) comportant au moins un dispositif d'évacuation de la chaleur, notamment un ventilateur, conçu pour évacuer la chaleur produite par la décharge de l'accumulateur (9).

9. Entraînement automatique (1) selon l'une des revendications précédentes, dans lequel la valeur limite prédéterminée de la température mesurée est d'au moins 55°C, notamment d'au moins 70°C, notamment d'au moins 80°C.

10. Entraînement automatique (1) selon l'une quelconque des revendications précédentes, dans lequel le capteur de température (11) est conçu pour mesurer la température d'au moins un composant de la porte (5), notamment du vantail (3), et/ou d'au moins un composant du moteur automatique (1), notamment de l'accumulateur (9).

11. Entraînement automatique (1) selon l'une des revendications précédentes, l'entraînement automatique (1) comprenant un boîtier (15) entourant un mécanisme d'entraînement de l'actionneur automatique (1), notamment un piston de fermeture et/ou un ressort de fermeture, et le capteur de température (11) étant prévu sur et/ou dans ledit boîtier (15).

12. Entraînement automatique (1) selon l'une des revendications précédentes, dans lequel la commande (13) est conçue pour décharger complètement l'accumulateur (9) ou seulement jusqu'à un niveau prédéterminé, et en particulier pour ne pas provoquer de décharge profonde de l'accumulateur (9).

13. Entraînement automatique (1) selon l'une des revendications précédentes, dans lequel la résistance de charge et la commande (13) sont conçues de telle sorte que la décharge de l'accumulateur (9) s'effectue en 15 minutes au maximum, en particulier en 10 minutes au maximum, et de préférence en 5 minutes au maximum.

14. Entraînement automatique (1) selon l'une des revendications précédentes, l'entraînement automatique étant conçu pour maintenir le vantail (3) dans sa position ouverte après l'ouverture, et pour provoquer un mouvement de fermeture du vantail (3) uniquement en cas de détection d'un cas d'incendie.

15. Entraînement automatique (1) selon l'une des revendications précédentes 1 à 10,
l'entraînement automatique (1) est adapté pour déplacer le vantail (3) de sa position de fermeture à sa position d'ouverture, puis pour le ramener à sa position de fermeture, en cas d'actionnement approprié.
